# EUROPÄISCHE PATENTSCHRIFT

(11) **EP 3 367 869 B1**
(45) Veröffentlichungstag und Bekanntmachung des Hinweises auf die Patenterteilung: **29.09.2021**
(21) Anmeldenummer: 16787839.6
(22) Anmeldetag: 26.10.2016
(51) Int. Cl.: A47L 13/16, A47L 13/20

(54) **REINIGUNGSTEXTIL, DESSEN VERWENDUNG UND FLACHWISCHER, DER EIN SOLCHES REINIGUNGSTEXTIL UMFASST**
CLEANING TEXTILE AND METHODE OF APPLICATION AND FLAT MOP COMPRISING SAID CLEANING TEXTILE
TEXTILE DE NETTOYAGE ET PROCÉDÉ D'UTILISATION ET BALAIL DE LAVAGE À PLAT COMPRENANT UN TEL TEXTILE DE NETTOYAGE

(30) Priorität: 30.10.2015 DE 102015014069
(43) Veröffentlichungstag der Anmeldung: 05.09.2018
(73) Patentinhaber: Carl Freudenberg KG, 69469 Weinheim (DE)
(72) Erfinder: WINTERLING, Friedel, 67067 Ludwigshafen (DE); WALTER, Susanne, 69517 Gorxheimer Tal (DE)
(86) Internationale Anmeldenummer: PCT/EP2016/075782
(87) Internationale Veröffentlichungsnummer: WO 2017/072164

(56) Entgegenhaltungen:
- WO-A1-2005/110182
- GB-A- 2 004 735
- US-A- 2 366 877
- US-A1- 2010 263 152

## Beschreibung

### Technisches Gebiet

Die Erfindung betrifft ein Reinigungstextil, umfassend eine Reinigungsseite mit einer Reinigungsfläche, die außenumfangsseitig von einem Rand begrenzt ist.

### Stand der Technik

Ein solches Reinigungstextil ist aus der US 2,366,877 A bekannt. Das vorbekannte Reinigungstextil weist, quer zur Wischrichtung des Reinigungstextils betrachtet, mittig eine größere Flordichte als randseitig auf.

Weitere Reinigungstextilien sind allgemein bekannt, zum Beispiel aus der WO 2005/110182 A1, der GB 2 004 735 A oder der US 2010/263152 A1. Sie können zum Beispiel als Reinigungsbezüge für Flachwischer oder als Moppköpfe ausgebildet sein..

Die Reinigungsflächen der vorbekannten Reinigungstextilien weisen zumeist insgesamt, also auch quer zur Wischrichtung der Reinigungstextilien betrachtet, eine gleichmäßige Flordichte auf.

Durch Reinigungstextilien, die eine Reinigungsfläche mit einer insgesamt gleichmäßigen Flordichte aufweisen, lässt sich nur dann ein gleichmäßiges Wischergebnis auf der zu reinigenden Fläche erzielen, wenn die Anpresskraft, mit dem die Reinigungsfläche des Reinigungstextils auf die zu reinigende Fläche gedrückt wird, gleichmäßig auf die Reinigungsfläche des Reinigungstextils verteilt ist.

In den meisten Fällen ist das nicht der Fall.

Sobald die Anpresskraft auf die Reinigungsfläche des Reinigungstextils ungleichmäßig über die Reinigungsfläche verteilt ist, die Flordichte der Reinigungsfläche jedoch in allen Teilbereichen gleich ist, erfolgt eine relativ stärkere Reinigung durch die Teilbereiche der Reinigungsfläche, auf die die Anpresskraft relativ hoch ist und eine relativ schwächere Reinigung durch die Teilbereiche der Reinigungsfläche, auf die die Anpresskraft relativ gering ist.

Außerdem ist von Nachteil, dass die Reinigungsfläche eines solchen Reinigungstextils durch die unterschiedlich starke Aufnahme von Verunreinigungen selbst ungleichmäßig verunreinigt und einem ungleichmäßigen Verschleiß ausgesetzt ist.

### Darstellung der Erfindung

Der Erfindung liegt die Aufgabe zu Grunde, ein Reinigungstextil der vorbekannten Art derart weiterzuentwickeln, dass bei einer verstärkten mittigen Anpressung der Reinigungsfläche auf eine zu reinigende Fläche in Wischrichtung ein gleichmäßiges Reinigungsergebnis erzielt wird. Die Schmutzaufnahme soll auch unter diesen Bedingungen, quer zur Wischrichtung des Reinigungstextils betrachtet, gleichmäßig sein, ebenso wie die mechanische Belastung, die durch das Wischen auf die Reinigungsfläche wirkt.

Diese Aufgabe wird erfindungsgemäß durch die Merkmale von Anspruch 1 gelöst.

Auf vorteilhafte Ausgestaltungen nehmen die Unteransprüche Bezug.

Zur Lösung der Aufgabe ist ein Reinigungstextil vorgesehen, umfassend eine Reinigungsseite mit einer Reinigungsfläche, die außenumfangsseitig von einem Rand begrenzt ist, wobei die Reinigungsfläche, quer zur Wischrichtung des Reinigungstextils betrachtet, mittig eine geringere Flordichte als randseitig aufweist.

Hierbei ist von Vorteil, dass das Reinigungstextil, quer zur Wischrichtung des Reinigungstextils betrachtet, mittig durch eine größere Anpresskraft an die zu reinigende Fläche angedrückt werden kann als randseitig, wobei das Reinigungstextil trotzdem, quer zur Wischrichtung des Reinigungstextils betrachtet, ein vergleichmäßigtes Reinigungsergebnis der zu reinigenden Fläche bewirkt.

Handelt es sich bei dem Reinigungstextil zum Beispiel um einen Reinigungsbezug für einen Flachwischer, ist die Anpresskraft, quer zur Wischrichtung des Reinigungstextils betrachtet, mittig des Flachwischers am größten. Das ist darauf zurückzuführen, dass in diesem mittigen Bereich auf der der Reinigungsseite abgewandten Seite des Reinigungstextils der Stiel des Flachwischers angeordnet ist, mit dem der Benutzer den Flachwischer über die zu reinigende Fläche führt.

Es hat sich gezeigt, dass in axialer Verlängerung des Stiels die Anpresskraft auf die Reinigungsfläche am größten ist, im randseitigen Bereich, quer zur Wischrichtung des Reinigungstextils betrachtet, relativ geringer. Durch diese ungleichmäßige Verteilung der Anpresskraft auf die Reinigungsfläche kommt es nur dann zu einem gleichmäßigen Reinigungsergebnis, wenn die Flordichte der Reinigungsfläche nicht, wie im Stand der Technik, über die gesamte Reinigungsfläche konstant, sondern derart unterschiedlich ist, dass die Reinigungsfläche, quer zur Wischrichtung des Reinigungstextils betrachtet, mittig eine geringere Flordichte als randseitig aufweist. Durch die unterschiedlichen Flordichten der Reinigungsfläche werden die unterschiedlichen Anpresskräfte, die auf die Reinigungsfläche wirken, im Wesentlichen ausgeglichen, so dass, trotz der unterschiedlichen Anpresskräfte auf die Reinigungsfläche, eine Vergleichmäßigung des Reinigungsergebnisses bewirkt wird. Quer zur Wischrichtung des Reinigungstextils wird beim Wischen in Wischrichtung deshalb ein gleichmäßiges Reinigungsergebnis erzielt.

Durch die an die unterschiedlichen Anpresskräfte angepassten unterschiedlichen Flordichten ist auch die mechanische Beanspruchung auf die Reinigungsfläche vergleichmäßigt, so dass das Reinigungstextil gleichbleibend gute Gebrauchseigenschaften während einer langen Gebrauchsdauer aufweist und am Ende seiner Benutzung über die gesamte Reinigungsfläche weitgehend gleichmäßig verunreinigt und/oder verbraucht ist.

Gemäß einer vorteilhaften Ausgestaltung kann es vorgesehen sein, dass die Reinigungsfläche drei Reinigungszonen aufweist, die in Wischrichtung des Reinigungstextils in einer funktionstechnischen Reihenschaltung angeordnet sind, wobei die in Wischrichtung vordere erste Reinigungszone einen ersten Reinigungsflor mit einer ersten Florhöhe und einer ersten Flordichte aufweist, die mittlere zweite Reinigungszone einen zweiten Reinigungsflor mit einer zweiten Florhöhe und einer zweiten Flordichte und die hintere dritte Reinigungszone einen dritten Reinigungsflor mit einer dritten Florhöhe und einer dritten Flordichte, wobei die in Wischrichtung mittlere zweite Reinigungszone, bezogen auf die in Wischrichtung vordere erste und hintere dritte Reinigungszone, eine jeweils relativ größere zweite Florhöhe und eine jeweils geringere zweite Flordichte aufweist und wobei jede Reinigungszone, quer zur Wischrichtung betrachtet, mittig eine geringere Flordichte als randseitig aufweist.

Ein derartiges Reinigungstextil ist besonders dann vorteilhaft, wenn es als Reinigungsbezug für einen Flachwischer verwendet wird.

Zur Funktion wird folgendes ausgeführt:
Hauptsächlich durch die zweite Reinigungszone werden Verunreinigungen von der zu reinigenden Fläche gelöst und anschließend in der zweiten Reinigungszone aufgenommen. Die Aufnahme von Verunreinigungen in der zweiten Reinigungszone wird dadurch vereinfacht, dass die zweite Florhöhe größer als die erste und dritte Florhöhe ist und zusätzlich dadurch, dass die zweite Flordichte geringer als die erste und dritte Flordichte ist.

Durch den Höhenunterschied werden die Verunreinigungen beim Wischen in Wischrichtung zum Beispiel von der vorderen ersten Reinigungszone weitgehend ungehindert überwischt, bis sie durch die zweite Reinigungszone von der zu reinigenden Fläche gelöst und in der zweiten Reinigungszone aufgenommen werden.

Wird in Wischrichtung weitergewischt, sorgt die hintere dritte Reinigungszone dafür, dass von der zweiten Reinigungszone liegengelassene auch sehr kleine Verunreinigungen von der zu reinigenden Fläche mitgenommen werden und dadurch ein streifenfreies Reinigungsergebnis erzielt wird.

Gemäß einer vorteilhaften Ausgestaltung können der erste und der dritte Reinigungsflor jeweils Mikrofasern umfassen. Mikrofasern sind besonders gut geeignet, auch kleinste Verunreinigungen an sich zu binden und dadurch von der zu reinigenden Fläche streifenfrei zu entfernen.

Der zweite Reinigungsflor kann bedarfsweise Mikrofasern und Abrasivfasern umfassen. Zur Reinigung stärker verschmutzter Oberflächen kann ein solcher zweiter Reinigungsflor von Vorteil sein. Stärkere Verschmutzungen werden dadurch besser von der zu reinigenden Oberfläche gelöst und anschließend im relativ höheren Reinigungsflor und der relativ geringeren Flordichte der zweiten Reinigungszone aufgenommen.

Jede Flordichte kann, quer zur Wischrichtung betrachtet, von der jeweiligen Mitte einer jeden Reinigungszone bis zu dem jeweiligen Rand stetig vergrößert sein. Hierbei ist von Vorteil, dass auch dann die Reinigungsfläche des Reinigungstextils eine quer zur Wischrichtung des Reinigungstextils gleichmäßige Reinigungsleistung aufweist, wenn ein Benutzer des Reinigungstextils, quer zur Wischrichtung betrachtet, mittig der Reinigungszonen die größte Anpresskraft auf die Reinigungsfläche aufbringt. Durch die sich in Richtung der jeweiligen Ränder vergrößernde Flordichte der jeweiligen Reinigungszonen wird die in Richtung der jeweiligen Ränder stetig verringerte Anpresskraft im Wesentlichen ausgeglichen, so dass sich trotz der ungleichmäßig belasteten Reinigungsfläche ein gleichmäßiges Reinigungsergebnis einstellt.

Generell besteht auch die Möglichkeit, die Flordichte, quer zur Wischrichtung betrachtet, von der jeweiligen Mitte einer jeden Reinigungszone bis zu dem jeweiligen Rand stufenförmig zu vergrößern.

Das Verhältnis der mittigen Flordichte zur randseitigen Flordichte einer jeden Reinigungszone kann ≤ 0,8 sein. Ein solches Verhältnis hat sich insbesondere dann als vorteilhaft bewährt, wenn das Reinigungstextil als Reinigungsbezug für einen Flachwischer zur Anwendung gelangt. Bei einem derartigen Verhältnis ist die randseitige Flordichte einer jeden Reinigungszone derart bemessen, dass die Reinigungsleistung der randseitigen Bereiche im Wesentlichen der Reinigungsleistung des mittigen Bereichs des Reinigungstextils entspricht, wenn der mittige Bereich durch einen Stiel eines Flachwischers verstärkt an die zu reinigende Fläche angedrückt wird.

Die vordere erste und die hintere dritte Reinigungszone können übereinstimmend ausgebildet sein. Hierbei ist von Vorteil, dass die Reinigungsfläche symmetrisch zur zweiten Reinigungszone ausgebildet ist und deshalb in und gegen die Wischrichtung verwendet werden kann und dabei übereinstimmende Gebrauchseigenschaften aufweist. Die Handhabung des Reinigungstextils ist durch diese Symmetrie vereinfacht.

Gemäß einer vorteilhaften Ausgestaltung kann es vorgesehen sein, dass das Verhältnis aus zweiter Florhöhe zu erster und/oder dritter Florhöhe zumindest 1,2 beträgt. Weiter bevorzugt ist das Verhältnis ≤ 1,5. Einerseits ist die zweite Florhöhe ausreichend groß, so dass Verunreinigungen die erste oder dritte Reinigungszone passieren können, um in der zweiten Reinigungszone aufgenommen zu werden. Andererseits ist die zweite Florhöhe bei derartigen Verhältnissen nicht so groß, dass sich der zweite Reinigungsflor während des Wischens unerwünscht umlegt und dadurch das Reinigungsergebnis nachteilig beeinflusst.

Nur die Abrasivfasern in der zweiten Reinigungszone können eine, bezogen auf die erste und die dritte Florhöhe, relativ größere zweite Florhöhe aufweisen. Umfasst die zweite Reinigungszone neben den Abrasivfasern auch Mikrofasern, können die Mikrofasern in einem solchen Fall dieselbe Florhöhe aufweisen, wie die erste oder die dritte Florhöhe. Durch eine solche Ausgestaltung ergibt sich eine noch offenere Struktur der zweiten Reinigungszone. Das kann zur Aufnahme und zum Halten von Verunreinigungen in der zweiten Reinigungszone von Vorteil sein.

Alle Reinigungszonen können, in Wischrichtung betrachtet, dieselbe Breite aufweisen. Die Reinigungsfläche ist bevorzugt im Wesentlichen rechteckig ausgebildet. Die Reinigungsfläche kann zwei sich quer zur Wischrichtung erstreckende Längsseiten und zwei sich in Wischrichtung erstreckende Querseiten aufweisen, wobei die Längsseiten eine erste Erstreckung aufweisen, die größer als eine zweite Erstreckung der Querseiten ist.

Das Verhältnis aus erster Erstreckung zu zweiter Erstreckung kann ≥ 2 sein. Derartige Reinigungstextilien haben für die meisten Anwendungen gute Gebrauchseigenschaften und ihre Handhabung ist einfach.

Auf der der Reinigungsseite abgewandten Oberseite des Reinigungstextils kann zumindest eine Befestigungsvorrichtung zur Befestigung des Reinigungstextils an einer Trägerplatte eines Flachwischers angeordnet sein. Die Befestigungsvorrichtung kann durch Taschen und/oder Laschen und/oder Clips gebildet sein.

Gelangen Laschen zur Anwendung, können die Laschen Druckknöpfe zur Befestigung an der Trägerplatte umfassen.

Befestigungsvorrichtungen zur Befestigung eines Reinigungstextils an Trägerplatten von Flachwischern sind allgemein bekannt. Die Befestigung des Reinigungstextils kann derart erfolgen, dass das Reinigungstextil an nur einer Seite der Trägerplatte beim Auswaschen und Auswringen befestigt bleibt oder an beiden Seiten der Trägerplatte befestigt bleibt und dann, wenn es sich bei dem Flachwischer zum Beispiel um einen Flügelmopp handelt, U-förmig von den zusammengeklappten Flügeln der Trägerplatte nach unten herab hängt, um in einem Eimer ausgewaschen und anschließend in einer Auswringvorrichtung ausgewrungen zu werden.

Druckknöpfe zur Festlegung an der Trägerplatte haben sich bewährt. Durch die Druckknöpfe wird eine zerstörungsfrei lösbare und dauerhaltbare Verbindung von Reinigungstextil und Trägerplatte erreicht.

Wie zuvor ausgeführt, ist die Verwendung des Reinigungstextils als Reinigungsbezug für einen Flachwischer besonders vorteilhaft. Insbesondere bei einer derartigen Verwendung wird die Reinigungsfläche des Reinigungstextils, quer zur Wischrichtung des Reinigungstextils betrachtet, üblicherweise ungleichmäßig stark belastet, so dass diese ungleichmäßige Belastung durch die quer zur Wischrichtung betrachtet geringere Flordichte in der Mitte des Reinigungstextils ausgeglichen wird, um zu einem gelichmäßigen Reinigungsergebnis zu gelangen. Durch die erfindungsgemäße Ausgestaltung des Reinigungstextils ist die Schmutzaufnahme der Reinigungsfläche weitgehend konstant, ebenso wie die mechanische Belastung auf die Reinigungsfläche beim Wischen, so dass die gesamte Reinigungsfläche, trotz der ungleichmäßigen Belastung durch die Anpresskraft, eine gleichmäßig gute und streifenfreie Reinigungsleistung aufweist.

### Kurzbeschreibung der Zeichnung

Ein Ausführungsbeispiel des erfindungsgemäßen Reinigungstextils wird nachfolgend anhand der Figuren 1 und 2 näher beschrieben.

Diese zeigen jeweils in schematischer Darstellung:
- Figur 1: eine Ansicht des erfindungsgemäßen Reinigungstextils von unten auf die Reinigungsseite,
- Figur 2: einen Schnitt durch das Reinigungstextil gemäß Figur 2 entlang der Linie A-A.

### Ausführung der Erfindung

In den Figuren 1 und 2 ist ein Ausführungsbeispiel eines Reinigungstextils gezeigt, das als Reinigungsbezug 29 für einen hier nicht dargestellten Flachwischer zu Anwendung gelangt.

Das Reinigungstextil umfasst die Reinigungsseite 1 mit der rechteckig ausgebildeten Reinigungsfläche 2, die außenumfangsseitig von dem Rand 3 begrenzt ist.

Die Reinigungsfläche 2 hat drei Reinigungszonen 4, 5, 6, die in Wischrichtung 7 des Reinigungstextils hintereinander liegend angeordnet sind.

Jede der Reinigungszonen 4, 5, 6 hat einen Reinigungsflor 8, 11, 14 mit jeweils einer Florhöhe 9, 12, 15 und jeweils einer Flordichte 10, 13, 16.

Im hier dargestellten Ausführungsbeispiel sind die erste 4 und dritte Reinigungszone 6 übereinstimmend ausgebildet und im Wesentlichen symmetrisch zur zweiten Reinigungszone 5 angeordnet. Die übereinstimmende Ausbildung bezieht sich sowohl auf die Gestalt als auch auf das Material.

Der erste 8 und der dritte Reinigungsflor 14 umfassen jeweils Mikrofasern. Der zweite Reinigungsflor 11 umfasst demgegenüber eine Mischung aus Mikrofasern und Abrasivfasern.

Die Reinigungsfläche 2 weist, quer zur Wischrichtung 7 des Reinigungstextils betrachtet, mittig eine geringere Flordichte 10, 13, 16 als randseitig auf. Dadurch wird sichergestellt, dass die Reinigungsleistung des Reinigungstextils, quer zur Wischrichtung 7 des Reinigungstextils betrachtet, in jedem Teilbereich der Reinigungsfläche 2 übereinstimmend gut ist, wenn die Anpresskraft, quer zur Wischrichtung 7 des Reinigungstextils betrachtet, mittig größer als randseitig ist. Das ist dadurch der Fall, dass quer zur Wischrichtung 7 des Reinigungstextils betrachtet, mittig einer nicht dargestellten Trägerplatte, an der der Reinigungsbezug für den Flachwischer befestigt ist, ein Stiel angeordnet ist, der vom Benutzer axial in Richtung der zu reinigenden Fläche gedrückt wird. Dadurch ist der mittige Bereich der Reinigungsfläche mit einer größeren Anpresskraft beaufschlagt als die randseitigen Bereiche. Zum Ausgleich dieses üblicherweise unerwünschten Effekts, insbesondere um das Reinigungsergebnis zu vergleichmäßigen, ebenso wie den Verbrauch des Reinigungstextils, ist mittig die geringere Flordichte 10, 13, 16 vorgesehen.

Für ein weiter verbessertes Reinigungsergebnis weisen die unterschiedlichen Reinigungszonen 4, 5, 6 zusätzlich voneinander abweichende Florhöhen auf. Die mittlere zweite Reinigungszone 5 hat eine größere zweite Florhöhe 12 als die in Wischrichtung 7 beiderseits daran angrenzenden Reinigungszonen 4, 6 und außerdem auch eine geringere zweite Flordichte 13. Die größere zweite Florhöhe 12 sorgt zusammen mit der vergleichsweise offenen Struktur der zweiten Reinigungszone 5 dafür, dass Verunreinigungen von der zu reinigenden Fläche zunächst die erste 4 und die dritte Reinigungszone 6 passieren, in die zweite, mittlere Reinigungszone gelangen und dort gehalten werden. Je nach Wischrichtung 7 ist die dritte 6 oder die erste Reinigungszone 4 der zweiten Reinigungszone 5 funktionstechnisch nachgeschaltete und sorgt letztlich für eine streifenfrei gereinigte Fläche.

Im hier dargestellten Beispiel ist das Verhältnis aus zweiter Florhöhe 12 zu erster 9 und/oder dritter Florhöhe 15 1,3.

In Figur 1 ist eine Ansicht des Reinigungstextils von unten auf die Reinigungsseite 1 mit der Reinigungsfläche 2 gezeigt. Die Reinigungsfläche 2 ist rechteckig ausgebildet und durch den umfangsseitigen Rand 3 begrenzt.

An den Querseiten 22, 23, durch die die Längsseiten 20, 21 quer zur Wischrichtung 7 begrenzt sind, schließen sich, quer zur Wischrichtung 7, die Befestigungsvorrichtungen 27, 28 zur Befestigung des Reinigungstextils an einer Trägerplatte eines Flachwischers an. Die Befestigungsvorrichtungen 27, 28 sind als gummielastische Laschen ausgebildet und weisen Druckknöpfe zur Festlegung an einer Trägerplatte auf. Zur Montage des Reinigungstextils an der Trägerplatte werden die Laschen um die Querseiten der Trägerplatte geklappt und durch die Druckknöpfe zum Beispiel auf der Oberseite der Trägerplatte befestigt.

In Figur 2 ist ein Schnitt durch das Ausführungsbeispiel gemäß Figur 1 entlang der Linie A-A gezeigt.

Die mittlere zweite Reinigungszone 5 mit ihrem zweiten Reinigungsflor 11 und der zweiten Florhöhe 12 sowie der zweiten Flordichte 13 ist im Wesentlichen, in Wischrichtung 7 betrachtet, konvex ausgebildet und geht, in Wischrichtung 7 betrachtet, in die erste 4 und dritte Reinigungszone 6 über.

Der zweite Reinigungsflor 11 hat durch die vergleichsweise größere zweite Florhöhe 12 und die geringere Flordichte 13 eine offenere Struktur als die Reinigungszonen 4 und 6 und ist deshalb besonders gut geeignet, Verunreinigungen aufzunehmen und zu halten.

Der Schnitt A-A verläuft, quer zur Wischrichtung 7 betrachtet, mittig durch das Reinigungstextil. Die gezeigte Flordichte 13 ist im Bereich dieses Schnitts am geringsten.

In Richtung der querseitigen Ränder nimmt die zweite Flordichte, ebenso wie die erste Flordichte und die dritte Flordichte jeweils zu, um die in diesen Bereichen verringerte Anpresskraft ausgleichen zu können, derart, dass das Reinigungsergebnis des Reinigungstextils, quer zur Wischrichtung betrachtet, bei der beschriebenen Verwendung praktisch übereinstimmend gut ist.

## Patentansprüche

1. Reinigungstextil, umfassend eine Reinigungsseite (1) mit einer Reinigungsfläche (2), die au ßenumfangsseitig von einem Rand (3) begrenzt ist, **dadurch gekennzeichnet, dass** die Reinigungsfläche (2), quer zur Wischrichtung (7) des Reinigungstextils betrachtet, mittig eine geringere Flordichte (10, 13, 16) als randseitig aufweist.

2. Reinigungstextil nach Anspruch 1, **dadurch gekennzeichnet, dass** die Reinigungsfläche (2) drei Reinigungszonen (4, 5, 6) aufweist, die in Wischrichtung (7) des Reinigungstextils in einer funktionstechnischen Reihenschaltung angeordnet sind, wobei die in Wischrichtung (7) vordere erste Reinigungszone (4) einen ersten Reinigungsflor (8) mit einer ersten Florhöhe (9) und einer ersten Flordichte (10) aufweist, die mittlere zweite Reinigungszone (5) einen zweiten Reinigungsflor (11) mit einer zweiten Florhöhe (12) und einer zweiten Flordichte (13) und die hintere dritte Reinigungszone (6) einen dritten Reinigungsflor (14) mit einer dritten Florhöhe (15) und einer dritten Flordichte (16), wobei die in Wischrichtung (7) mittlere zweite Reinigungszone (5), bezogen auf die in Wischrichtung (7) vordere erste (4) und hintere dritte Reinigungszone (6), eine jeweils relativ größere zweite Florhöhe (12) und eine jeweils geringere zweite Flordichte (13) aufweist und wobei jede Reinigungszone (4, 5, 6), quer zur Wischrichtung (7) betrachtet, mittig eine geringere Flordichte (10, 13, 16) als randseitig aufweist.

3. Reinigungstextil nach Anspruch 2, **dadurch gekennzeichnet, dass** der erste (8) und der dritte Reinigungsflor (14) jeweils Mikrofasern umfassen.

4. Reinigungstextil nach Anspruch 2, **dadurch gekennzeichnet, dass** der zweite Reinigungsflor (11) Mikrofasern und Abrasivfasern umfasst.

5. Reinigungstextil nach einem der Ansprüche 1 bis 4, **dadurch gekennzeichnet, dass** jede Flordichte (10, 13, 16), quer zur Wischrichtung (7) betrachtet, von der jeweiligen Mitte einer jeden Reinigungszone (4, 5, 6) bis zu deren jeweiligem Rand stetig vergrößert ist.

6. Reinigungstextil nach einem der Ansprüche 1 bis 5, **dadurch gekennzeichnet, dass** das Verhältnis der mittigen Flordichte (10, 13, 16) zur randseitigen Flordichte (10, 13, 16) einer jeden Reinigungszone (4, 5, 6) ≤ 0,8 ist.

7. Reinigungstextil nach einem der Ansprüche 1 bis 6, **dadurch gekennzeichnet, dass** die vordere erste (4) und die hintere dritte Reinigungszone (6) übereinstimmend ausgebildet sind.

8. Reinigungstextil nach einem der Ansprüche 1 bis 7, **dadurch gekennzeichnet, dass** das Verhältnis aus zweiter Florhöhe (12) zu erster (9) und/oder dritter Florhöhe (15) zumindest 1,2 beträgt.

9. Reinigungstextil nach einem der Ansprüche 4 oder 8, **dadurch gekennzeichnet, dass** nur die Abrasivfasern eine, bezogen auf die erste (9) und die dritte Florhöhe (15), relativ größere zweite Florhöhe (12) aufweisen.

10. Reinigungstextil nach einem der Ansprüche 1 bis 9, **dadurch gekennzeichnet, dass** alle Reinigungszonen (4, 5, 6), in Wischrichtung (7) betrachtet, dieselbe Breite (17, 18, 19) aufweisen.

11. Reinigungstextil nach einem der Ansprüche 1 bis 10, **dadurch gekennzeichnet, dass** die Reinigungsfläche (2) im Wesentlichen rechteckig ausgebildet ist.

12. Reinigungstextil nach einem der Ansprüche 1 bis 11, **dadurch gekennzeichnet, dass** die Reinigungsfläche (2) zwei sich quer zur Wischrichtung (7) erstreckende Längsseiten (20, 21) und zwei sich in Wischrichtung (7) erstreckende Querseiten (22, 23) aufweist, wobei die Längsseiten (20, 21) eine erste Erstreckung (24) aufweisen, die größer als eine zweite Erstreckung (25) der Querseiten (22, 23) ist.

13. Reinigungstextil nach Anspruch 12, **dadurch gekennzeichnet, dass** das Verhältnis aus erste Erstreckung (24) zu zweiter Erstreckung (25) ≥ 2 ist.

14. Reinigungstextil nach einem der Ansprüche 1 bis 13, **dadurch gekennzeichnet, dass** auf der der Reinigungsseite (1) abgewandten Oberseite (26) des Reinigungstextils zumindest eine Befestigungsvorrichtung (27, 28) zur Befestigung des Reinigungstextils an einer Trägerplatte eines Flachwischers angeordnet ist.

15. Reinigungstextil nach Anspruch 14, **dadurch gekennzeichnet, dass** die Befestigungsvorrichtung (27, 28) durch Taschen und/oder Laschen und/oder Clips gebildet ist.

16. Reinigungstextil nach Anspruch 15, **dadurch gekennzeichnet, dass** die Laschen Druckknöpfe zur Festlegung an der Trägerplatte umfassen.

17. Verwendung eines Reinigungstextils nach einem der Ansprüche 1 bis 16 als Reinigungsbezug (29) für einen Flachwischer.

18. Flachwischer, **dadurch gekennzeichnet, dass** er ein als Reinigungsbezug (29) ausgebildetes Reinigungstextil nach einem der Ansprüche 1 bis 16 umfasst.

## Claims

1. Cleaning textile comprising a cleaning side (1) having a cleaning surface (2) which on the external circumference is delimited by a periphery (3), **characterized in that** the cleaning surface (2), when viewed transversely to the wiping direction (7) of the cleaning textile, in the centre has a lower pile density (10, 13, 16) than on the periphery.

2. Cleaning textile according to Claim 1, **characterized in that** the cleaning surface (2) has three cleaning zones (4, 5, 6) which in the wiping direction (7) of the cleaning textile, in terms of function, are disposed in series, wherein the front cleaning zone (4), first in the wiping direction (7), has a first cleaning pile (8) having a first pile height (9) and a first pile density (10), the central second cleaning zone (5) has a second cleaning pile (11) having a second pile height (12) and a second pile density (13), and the rear third cleaning zone (6) has a third cleaning pile (14) having a third pile height (15) and a third pile density (16), wherein the central cleaning zone (5), second in the wiping direction (7), in comparison to the front cleaning zone (4), first in the wiping direction (7), and in comparison to the rear cleaning zone (6), third in the wiping direction (7), has in each case a relatively larger second pile height (12) and in each case a lower second pile density (13), and wherein each cleaning zone (4, 5, 6), when viewed transversely to the wiping direction (7), in the centre has a lower pile density (10, 13, 16) than on the periphery.

3. Cleaning textile according to Claim 2, **characterized in that** the first cleaning pile (8) and the third cleaning pile (14) comprise in each case microfibres.

4. Cleaning textile according to Claim 2, **characterized in that** the second cleaning pile (11) comprises microfibres and abrasive fibres.

5. Cleaning textile according to one of Claims 1 to 4, **characterized in that** each pile density (10, 13, 16), when viewed transversely to the wiping direction (7), gradually increases in size from the respective centre of each cleaning zone (4, 5, 6) to the respective periphery thereof.

6. Cleaning textile according to one of Claims 1 to 5, **characterized in that** the ratio of the central pile density (10, 13, 16) to the peripheral pile density (10, 13, 16) of each cleaning zone (4, 5, 6) is ≤ 0.8.

7. Cleaning textile according to one of Claims 1 to 6, **characterized in that** the front first cleaning zone (4) and the rear third cleaning zone (6) are of identical configuration.

8. Cleaning textile according to one of Claims 1 to 7, **characterized in that** the ratio of the second pile height (12) to the first pile height (9) and/or the third pile height (15) is at least 1.2.

9. Cleaning textile according to one of Claims 4 or 8, **characterized in that** only the abrasive fibres have a second pile height (12) that is relatively larger in terms of the first pile height (9) and the third pile height (15).

10. Cleaning textile according to one of Claims 1 to 9, **characterized in that** all cleaning zones (4, 5, 6), when viewed in the wiping direction (7), have the same width (17, 18, 19).

11. Cleaning textile according to one of Claims 1 to 10, **characterized in that** the cleaning surface (2) is configured so as to be substantially rectangular.

12. Cleaning textile according to one of Claims 1 to 11, **characterized in that** the cleaning surface (2) has two longitudinal sides (20, 21) which extend transversely to the wiping direction (7), and two transverse sides (22, 23) which extend in the wiping direction (7), wherein the longitudinal sides (20, 21) have a first extent (24) which is larger than a second extent (25) of the transverse sides (22, 23).

13. Cleaning textile according to Claim 12, **characterized in that** the ratio of the first extent (24) to the second extent (25) is ≥ 2.

14. Cleaning textile according to one of Claims 1 to 13, **characterized in that** at least one fastening device (27, 28) for fastening the cleaning textile to a support plate of a flat mop is disposed on the upper side (26) of the cleaning textile, said upper side (26) facing away from the cleaning side (1).

15. Cleaning textile according to Claim 14, **characterized in that** the fastening device (27, 28) is formed by pockets and/or tabs and/or clips.

16. Cleaning textile according to Claim 15, **characterized in that** the tabs comprise press studs for fixing to the support plate.

17. Use of a cleaning textile according to one of Claims 1 to 16 as a cleaning cover (29) for a flat mop.

18. Flat mop, **characterized in that** said flat mop comprises a cleaning textile according to one of Claims 1 to 16, said cleaning textile being configured as a cleaning cover (29).

## Revendications

1. Textile de nettoyage, comprenant une face de nettoyage (1) pourvue d'une surface de nettoyage (2) qui est délimitée sur la périphérie extérieure par un bord (3), **caractérisé en ce que** la surface de nettoyage (2), vue transversalement à la direction d'essuyage (7) du textile de nettoyage, présente au centre une densité de poils (10, 13, 16) qui est inférieure à celle du côté bord.

2. Textile de nettoyage selon la revendication 1, **caractérisé en ce que** la surface de nettoyage (2) comporte trois zones de nettoyage (4, 5, 6) qui sont disposées en série fonctionnelle dans le sens d'essuyage (7) du textile de nettoyage, la première zone de nettoyage avant (4) dans le sens d'essuyage (7) comportant des premiers poils de nettoyage (8) ayant une première hauteur de poils (9) et une première densité de poils (10), la deuxième zone de nettoyage centrale (5) comportant des deuxièmes poils de nettoyage (11) ayant une deuxième hauteur de poils (12) et une deuxième densité de poils (13) et la troisième zone de nettoyage arrière (6) comportant des troisièmes poils de nettoyage (14) ayant une troisième hauteur de poils (15) et une troisième densité de poils (16), la deuxième zone de nettoyage centrale (5) dans le sens d'essuyage (7) comportant, sur la base de la première zone de nettoyage avant (4) et de la troisième zone de nettoyage arrière (6) dans le sens d'essuyage (7), respectivement une deuxième hauteur de poils (12) relativement plus grande et une deuxième densité de poils (13) plus faible et chaque zone de nettoyage (4, 5, 6), vue transversalement au sens d'essuyage (7), présentant une densité de poils (10, 13, 16) plus faible au milieu qu'au bord.

3. Textile de nettoyage selon la revendication 2, **caractérisé en ce que** les premiers (8) et les troisièmes poils de nettoyage (14) comprennent des microfibres.

4. Textile de nettoyage selon la revendication 2, **caractérisé en ce que** les deuxièmes poils de nettoyage (11) comprennent des microfibres et des fibres abrasives.

5. Textile de nettoyage selon l'une des revendications 1 à 4, **caractérisé en ce que** chaque densité de poils (10, 13, 16), vue transversalement au sens d'essuyage (7), est augmentée de manière régulière depuis le centre respectif de chaque zone de nettoyage (4, 5, 6) jusqu'à leur bord respectif.

6. Textile de nettoyage selon l'une des revendications 1 à 5, **caractérisé en ce que** le rapport de la densité de poils centrale (10, 13, 16) à la densité de poils côté bord (10, 13, 16) de chaque zone de nettoyage (4, 5, 6) est ≤ 0,8.

7. Textile de nettoyage selon l'une des revendications 1 à 6, **caractérisé en ce que** la première zone de nettoyage avant (4) et la troisième zone de nettoyage arrière (6) sont conçues de manière à coïncider.

8. Textile de nettoyage selon l'une des revendications 1 à 7, **caractérisé en ce que** le rapport de la deuxième hauteur de poils (12) à la première (9) et/ou troisième hauteur de poils (15) est d'au moins 1, 2.

9. Textile de nettoyage selon l'une des revendications 4 ou 8, **caractérisé en ce que** seules les fibres abrasives présentent une deuxième hauteur de poils (12) relativement plus importante par rapport à la première (9) et à la troisième hauteur de poils (15) .

10. Textile de nettoyage selon l'une des revendications 1 à 9, **caractérisé en ce que** toutes les zones de nettoyage (4, 5, 6), vues dans le sens d'essuyage (7), ont la même largeur (17, 18, 19).

11. Textile de nettoyage selon l'une des revendications 1 à 10, **caractérisé en ce que** la surface de nettoyage (2) est sensiblement rectangulaire.

12. Textile de nettoyage selon l'une des revendications 1 à 11, **caractérisé en ce que** la surface de nettoyage (2) comporte deux côtés longitudinaux (20, 21) s'étendant transversalement au sens d'essuyage (7) et deux côtés transversaux (22, 23) s'étendant dans le sens d'essuyage (7), les côtés longitudinaux (20, 21) comportant une première extension (24) qui est supérieure à une deuxième extension (25) des côtés transversaux (22, 23).

13. Textile de nettoyage selon la revendication 12, **caractérisé en ce que** le rapport de la première extension (24) à la deuxième extension (25) est ≥ 2.

14. Textile de nettoyage selon l'une des revendications 1 à 13, **caractérisé en ce qu'**au moins un dispositif de fixation (27, 28) destiné à fixer le textile de nettoyage à une plaque de support d'un essuie-glace plat est disposé sur la face supérieure (26) du textile de nettoyage qui est opposée au côté de nettoyage (1).

15. Textile de nettoyage selon la revendication 14, **caractérisé en ce que** le dispositif de fixation (27, 28) est formé par des poches et/ou des pattes et/ou des clips.

16. Textile de nettoyage selon la revendication 15, **caractérisé en ce que** les pattes comportent des boutons de pression destinés à la fixation à la plaque de support.

17. Utilisation d'un textile de nettoyage selon l'une des revendications 1 à 16 comme garniture de nettoyage (29) destinée à un essuie-glace plat.

18. Essuie-glace plat, **caractérisé en ce qu'**il comprend un textile de nettoyage selon l'une des revendications 1 à 16 conçu comme une garniture de nettoyage (29).
